# EUROPÄISCHE PATENTSCHRIFT

(11) **EP 0 446 436 B1**
(45) Veröffentlichungstag und Bekanntmachung des Hinweises auf die Patenterteilung: **24.02.1993**
(21) Anmeldenummer: 90123053.2
(22) Anmeldetag: 01.12.1990
(51) Int. Cl.: F23G 7/06

(54) **Verfahren und Vorrichtung zum Verbrennen von in einem Medienstrom enthaltenen Störstoffen**
Process and device for burning impurities in a media flow
Procédé et dispositif pour la combustion d'impuretés dans un courant de milieu

(30) Priorität: 10.03.1990 DE 4007624
(43) Veröffentlichungstag der Anmeldung: 18.09.1991
(73) Patentinhaber: H. Krantz GmbH & Co., D-52070 Aachen (DE)
(72) Erfinder: Obermüller, Herbert, Dipl.-Ing., W-6464 Linsengericht 4 (DE)
(74) Vertreter: Bauer, Hubert, Dipl.-Ing.

(56) Entgegenhaltungen:
- EP-A- 0 047 346
- WO-A-87/05090
- DE-A- 2 219 686
- FR-A- 2 248 470

## Beschreibung

Die Erfindung betrifft ein Verfahren zum Verbrennen von in einem Medienstrom enthaltenen Störstoffen, wobei der Medienstrom mit den Störstoffen durch Wärmetauscherrohre hindurchgeleitet und in aufgeheiztem Zustand durch eine Brennkammer geführt wird. Von dort aus wird der Medienstrom durch ein Rauchgasmischrohr und anschließend durch eine das Rauchgasmischrohr konzentrisch umgebende Hauptbrennkammer und schließlich, von den Störstoffen befreit, über die Wärmetauscherrohre abgeleitet.

Die Erfindung betrifft auch eine Vorrichtung zum Verbrennen von in einem Medienstrom enthaltenen Störstoffen, bestehend aus einem zylindrischen Behälter mit einem Eintrittsstutzen und einem Austrittsstutzen für den Medienstrom. Dieser wird zunächst durch im Innern des Behälters zylinderförmig angeordnete und sich axial erstreckende Bündel aus Wärmetauscherrohren in eine Ringkammer eingeleitet, die einen an einer Stirnseite des Behälters angeordneten Brenner umschließt und in ein konzentrisch zum Behälter angeordnetes Rauchgasmischrohr übergeht. Dieses ist wiederum mit einer Hauptbrennkammer verbunden, von der aus der Medienstrom über die Wärmetauscherrohre dem Austrittsstutzen zuleitbar ist.

Da die Brennkammertemperatur bestimmte Werte nicht überschreiten darf, muß die anteilige Menge oxidierbarer Bestandteile im Medienstrom auf ein bestimmtes Ausmaß begrenzt werden, damit auch bei minimaler Brennerleistung die Brennkammertemperatur auf ihrem Sollniveau gehalten werden kann.

Um dennoch einen Medienstrom mit größeren Mengen an oxidierbaren Bestandteilen behandeln zu können, ist aus der DE-OS 36 05 415 ein Verbrennungsverfahren bekannt, wobei dem der Verbrennungsvorrichtung zuzuführenden Medienstrom im gewünschten Umfang zumindest teilweise innerhalb der Vorrichtung bereits gereinigtes Abgas und auch Frischluft beigemischt wird. Das beizumischende gereinigte Abgas wird entweder nach Umströmung eines Wärmetauschers oder unmittelbar aus dem Brennerraum abgeführt und muß über ein besonderes Leitungssystem der Vorrichtung wieder zugeführt werden. Dadurch soll vermieden werden, daß Steuermechanismen, wie Klappen oder Ventile, die bei Druckschwankungen exakt arbeiten und über eine relativ gute Dichtigkeit verfügen müssen, hohen Temperaturen ausgesetzt sind. Zur Durchführung des bekannten Verfahrens ist daher ein verhältnismäßig großer Vorrichtungsaufwand unvermeidlich.

Der Erfindung liegt die Aufgabe zugrunde, ein Verfahren der eingangs beschriebenen Art vorzuschlagen, das es zur Konstanthaltung der Temperatur bei schwankenden Mengen oxidierbarer Bestandteile im Medienstrom entbehrlich macht, vor Einleitung des Medienstroms in die Verbrennungsvorrichtung durch Zumischung die Konzentration der oxidierbaren Bestandteile abzusenken.

Zur Lösung dieser Aufgabe wird von einem Verfahren der im Oberbegriff des Anspruchs 1 genannten gattungsgemäßen Art ausgegangen, welches erfindungsgemäß die im kennzeichnenden Teil desselben angegebenen Merkmale aufweist.

Durch die erfindungsgemäße Zumischung in einem Bereich, in dem der Haupt-Medienstrom bereits den Brenner und den wesentlichsten Teil des daran angeschlossenen Rauchgasmischrohrs passiert hat, läßt sich überraschenderweise gleichwohl die Brennkammertemperatur sehr wirksam auf einem konstanten Niveau halten. Das Mediengemisch umströmt nämlich bei seiner Passage durch die Hauptbrennkammer das Rauchgasmischrohr über dessen volle Länge und beeinflußt dadurch die Brennkammertemperatur. Diese wird zudem durch die Temperatur des aus den Wärmetauscherrohren dem Brenner zuströmenden Medienstroms beeinflußt. Da auch die Wärmetauscherrohre vom von einem in Abhängigkeit vom Zumischvolumen reduzierten Medienstrom durchspült werden, ist somit - abhängig auch von dessen Temperatur - auch die Temperatur des dem Brenner zuströmenden Medienstroms beeinflußbar, ohne daß diesem selbst zuvor ein Medienstromgemisch zugeleitet werden muß.

Zur Durchführung dieses Verfahrens bietet sich eine oben beschriebene Vorrichtung an, bei der erfindungsgemäß an eine mit dem Eintrittsstutzen versehene Vorkammer, aus der die Wärmetauscherrohre gespeist werden, ein regulierbarer Bypass angeschlossen ist, der konzentrisch im Auslaßbereich des Rauchgasmischrohrs mündet.

Der Einströmquerschnitt des Bypasses läßt sich in einfacher Weise durch eine Klappe steuern, die innerhalb der Vorkammer gelagert ist und schon deshalb keinen hohen Temperaturen ausgesetzt wird, zumal der zuzumischende Volumenstrom verhältnismäßig niedriger Temperatur den Klappenbereich beaufschlagt.

Nach einer Ausgestaltung der Erfindung ist der Bypass mit einem in das Rauchgasmischrohr hineinragenden, radiale Durchbrüche aufweisenden und stirnseitig verschlossenen Stutzen versehen.

Durch diese Ausgestaltung kann dem aus dem Rauchgasmischrohr austretenden Medienstrom ein Anteil des noch mit Störstoffen behafteten Medienstroms oder aber auch Frischluft intensiv induziert werden.

In der Zeichnung ist ein Ausführungsbeispiel einer Vorrichtung zur Durchführung des erfindungsgemäßen Verfahrens dargestellt. Es zeigen:
Fig. 1 einen Längsschnitt durch die Vorrichtung;
Fig. 2 und 3 je eine mit ihrer Mittelachse vertikal angeordnete Vorrichtung.

Die Vorrichtung besteht im wesentlichen aus einem zylindrischen Behälter 1, der außenseitig mit einer wärme- und schalldämmenden Isolierung 2 versehen ist.

Der Behälter 1 ist in der Nähe einer Stirnseite 3 mit einem die Behälterwandung radial durchdringenden Eintrittsstutzen 4 versehen, der an die Saugseite eines konzentrisch auf der Stirnseite angeordneten Radialgebläses 5 angeschlossen ist. Ein Laufrad 6 des Radialgebläses 5 ist von einem Gehäuse 7 umgeben, das mit einem Ringspalt 8 versehen ist. Dieser mündet in eine Vorkammer 9, die sowohl mit der Eintrittsseite von in Mantelnähe des Behälters 1 zylinderförmig angeordneten Wärmetauscherrohren 10 wie auch mit der Eintrittsseite eines koxialen Bypasses 11 in Verbindung steht.

Die Wärmetauscherrohre 10 erstrecken sich axial über den wesentlichsten Teil der Länge des Behälters 1 und münden in eine Ringkammer 12, die an eine Stirnseite 13 des Behälters 1 angrenzt. Die Ringkammer 12 umschließt einen Brenner 14, der konzentrisch auf der Stirnseite 13 angeordnet ist und in ein koaxiales Rauchgasmischrohr 15 mündet.

Der Austrittsquerschnitt des Rauchgasmischrohrs 15 liegt in einem axialen Abstand zu einer die Vorkammer 9 vom übrigen Teil des Behälters 1 abtrennenden Stirnwand 16. Dieser ist ein Zylinder 17 zugeordnet, der sich über den wesentlichsten Teil der Länge des Rauchgasmischrohrs 15 erstreckt und mit diesem eine Hauptbrennkammer 18 definiert, die in der Nähe des Eintrittsquerschnitts des Rauchgasmischrohrs 15 mit einem Ringraum 19 verbunden ist, welcher die Wärmetauscherrohre 10 enthält. Am Ringraum 19 ist, dem Eintrittsstutzen 4 benachbart, ein Austrittsstutzen 20 angeschlossen.

Der Bypass 11 ist mit einer Klappe 21 ausgerüstet, mit der sich der über das Radialgebläse 5 in die Vorkammer 9 geförderte Medienstrom zu einem mehr oder weniger großen Teil über den Bypass 11 unter Umgehung der Wärmetauscherrohre 10, der Ringkammer 12 und des Brenners 14 unmittelbar dem aus dem Rauchgasmischrohr 15 austretenden und insoweit bereits vorbehandelten Medienstrom beimischen läßt. Dazu besteht der Bypass 11 aus einem Stutzen 22, der mit radialen Durchbrüchen 23 versehen und stirnseitig verschlossen ist.

Wie die Fig. 2 und 3 zeigen, läßt sich der Behälter 1 statt in der in Fig. 1 dargestellten horizontalen Position auch vertikal anordnen, wobei entweder das Radialgebläse 5 bodenseitig und der Brenner 14 deckenseitig (Fig. 2) oder das Radialgebläse 5 deckenseitig und der Brenner 14 bodenseitig (Fig. 3) angeordnet sind. Der Eintrittsstutzen 4 und der Austrittsstutzen 20 sind dabei auf gegenüberliegenden Seiten des Behälters 1 vorgesehen.

## Patentansprüche

1. Verfahren zum Verbrennen von in einem Medienstrom enthaltenen Störstoffen, wobei der Medienstrom mit den Störstoffen durch Wärmetauscherrohre hindurchgeleitet und in aufgeheiztem Zustand durch eine Brennkammer geführt wird, um von dort aus durch ein Rauchgasmischrohr und anschließend durch eine das Rauchgasmischrohr konzentrisch umgebende Hauptbrennkammer und schließlich, von den Störstoffen befreit, über die Wärmetauscherrohre abgeleitet zu werden, dadurch gekennzeichnet, daß ein variabler Anteil des Störstoffe enthaltenden Medienstroms und/oder ein Anteil Frischluft dem aus dem Rauchgasmischrohr austretenden Medienstrom unmittelbar zugemischt wird.

2. Vorrichtung aus einem zylindrischen Behälter (1) mit einem Eintrittsstutzen (4) und einem Austrittsstutzen (20) für den Medienstrom, der durch im Innern des Behälters (1) zylinderförmig angeordnete und sich axial erstreckende Bündel aus Wärmetauscherrohren (10) in eine Ringkammer (12) einleitbar ist, die einen an einer Stirninnenseite des Behälters (1) angeordneten Brenner (14) umschließt, und in ein konzentrisch zum Behälter (1) angeordnetes Rauchgasmischrohr (15) übergeht, das mit einer Hauptbrennkammer (18) verbunden ist, von der aus der Medienstrom durch einen Ringraum (19) über die Wärmetauscherrohre (10) dem Austrittsstutzen (20) zuleitbar ist, zur Durchführung des Verfahrens nach Anspruch 1, dadurch gekennzeichnet, daß an eine mit dem Eintrittsstutzen (4) versehene Vorkammer (9), aus der die Wärmetauscherrohre (10) gespeist werden, ein regulierbarer Bypass (11) angeschlossen ist, der konzentrisch im Auslaßbereich des Rauchgasmischrohrs (15) mündet.

3. Vorrichtung nach Anspruch 2, dadurch gekennzeichnet, daß der Bypass (11) mit einem in das Rauchgasmischrohr (15) hineinragenden, radiale Durchbrüche (23) aufweisenden und stirnseitig verschlossenen Stutzen (22) versehen ist.

## Claims

1. Process for the combustion of impurities contained in a media flow, whereby the media flow including the impurities is ducted through heat-exchanger pipes and in its heated state guided through a combustion chamber, from where it is removed via a combustion-gas-mixer pipe, and then a main combustion chamber which concentrically surrounds the combustion-gas-mixer pipe, and finally, freed of impurities, via heat-exchanger pipes, **characterised in that** a variable proportion of the media flow which includes impurities and/or a proportion of fresh air is directly mixed into the media flow which exits from the combustion-gas-mixer pipe.

2. Device comprising a cylindrical vessel (1) with an inlet socket (4) and an outlet socket (20̸) for the media flow, which is ducted through assemblies of heat-exchanger pipes (10̸), which are cylindrically arranged inside the vessel (1) and extend axially, into a circular chamber (12), which encloses a burner (14) arranged at the inside end of the vessel (1), and which transits into a combustion-gas-mixer pipe (15) which is arranged concentrically to the vessel (1) and connected to a main combustion chamber (18), from where the media flow is ducted through a circular space (19) via the heat-exchanger pipes (10̸) to the outlet socket (20̸), for the purpose of carrying out the process of claim 1, **characterised in that** connected to an antechamber (9), which is provided with the inlet socket (4) and from where the heat-exchanger pipes (10̸) are fed, is a regulated bypass (11) which terminates concentrically in the outlet area of the combustion-gas-mixer pipe (15).

3. Device according to claim 2, **characterised in that** the bypass (11) is provided with a socket (22), which intrudes into the combustion-gas-mixer pipe (15) and which has radial passages (23) and is sealed at the end.

## Revendications

1. Procédé de combustion d'impuretés contenues dans un courant de milieux, lequel, alors qu'il incorpore de telles impuretés est conduit à travers les tuyaux d'échange de chaleur puis, à l'état réchauffé, à travers une chambre de combustion, ce courant de milieux étant ensuite évacué par l'intermédiaire d'un tube mélangeur à gaz enfumé puis d'une chambre de combustion principale entourant de façon concentrique ce tube mélangeur à gaz enfumé et, finalement, alors qu'il est débarassé desdites impuretés, ce courant est évacué par des tuyaux d'échange de chaleur, ce procédé étant caractérisé par le fait que l'on additionne directement au courant de milieux sortant du tube mélangeur à gaz enfumé, une part variable du courant de fluide incorporant lesdites impuretés, et/ou une part d'air frais.

2. Dispositif pour la mise en oeuvre du procédé selon la revendication 1, comprenant un récipient (1) cylindrique pourvu d'un manchon d'entrée (4) et d'un manchon de sortie (20) pour que le courant de milieux puisse être introduit dans une chambre annulaire (12) par l'intermédiaire de faisceaux de tuyaux d'échange de chaleur (10) disposés de façon cylindrique à l'intérieur du récipient (1) et s'étendant dans le sens axial de cette chambre annulaire (12), laquelle entoure un brûleur (14) disposé sur des faces frontales intérieures du récipient (1), et débouche dans un tube mélangeur (15) à gaz enfumé disposé de façon concentrique par rapport au récipient (1) et relié à une chambre de combustion principale (18), à partir de laquelle on peut conduire le courant de milieux vers le manchon de sortie (20) par l'intermédiaire d'une chambre annulaire (19) et des tuyaux d'échange de chaleur (10), ce dispositif étant caractérisé par le fait qu'il comporte un bypass réglable (11), débouchant de façon concentrique dans la zone d'écoulement du tube mélangeur (15) à gaz enfumé et raccordé à une chambre de précombustion (9) pourvue du manchon d'entrée (4), à partir de laquelle sont alimentés les tubes d'échange de chaleur (10).

3. Dispositif selon la revendication 2, caractérisé par le fait que le bypass (11) est pourvu d'un manchon (22) qui saille à l'intérieur du tube mélangeur (15) à gaz enfumé, est pourvu de passages radiaux (23) et est fermé sur sa face frontale.
